# EUROPÄISCHE PATENTSCHRIFT

(11) **EP 0 731 261 B1**
(45) Veröffentlichungstag und Bekanntmachung des Hinweises auf die Patenterteilung: **03.06.1998**
(21) Anmeldenummer: 96100637.6
(22) Anmeldetag: 18.01.1996
(51) Int. Cl.: F01P 7/16, F01P 7/04

(54) **Verfahren zur Regelung eines Kühlkreislaufes eines Verbrennungskraftmotors, insbesondere für Kraftfahrzeuge**
Control method of a cooling circuit of an internal combustion engine, especially for motor vehicles
Procédé de commande d'un circuit de refroidissement d'un moteur à combustion interne, notamment pour véhicules automobiles

(30) Priorität: 08.03.1995 DE 19508102
(43) Veröffentlichungstag der Anmeldung: 11.09.1996
(73) Patentinhaber: Volkswagen Aktiengesellschaft, 38436 Wolfsburg (DE)
(72) Erfinder: Michels, Karsten, Dipl.-Ing., D-38126 Braunschweig (DE)

(56) Entgegenhaltungen:
- EP-A- 0 557 113
- WO-A-84/00578
- FR-A- 2 384 106
- GB-A- 2 149 084
- PATENT ABSTRACTS OF JAPAN vol. 007, no. 169 (M-231), 26.Juli 1958 & JP-A-58 074824 (NISSAN JIDOSHA KK), 6.Mai 1983,

## Beschreibung

Die Erfindung betrifft ein Verfahren zur Regelung eines Kühlkreislaufes eines Verbrennungskraftmotors, insbesondere eines Kraftfahrzeuges, mit mindestens einer Kühlmittelpumpe zur Einstellung eines Kühlmittelstromes, einem Kühlermodul, in dem ein Wärmeaustausch zwischen einem mittels eines Gebläses einstellbaren Luftstroms und dem Kühlmittel erfolgt, bei dem die Drehzahl der Kühlmittelpumpe und die Drehzahl des Gebläses mindestens in Abhängigkeit eines Temperatur-Sollwertes des Kühlmittels geregelt werden.

In der deutschen Offenlegungsschrift DE 38 10 174 A1 ist eine Einrichtung zur Regelung der Kühlmitteltemperatur einer Brennkraftmaschine für den Einsatz in einem Kraftfahrzeug beschrieben, bei der die Brennkraftmaschine über Kühlmittelleitungen einerseits mit einem Wärmetauscher (Kühlermodul) und andererseits mit einer Kühlwasserpumpe verbunden ist. Der Kühlwasserkreislauf wird geschlossen durch eine Kühlwasserverbindungsleitung zwischen dem Wärmetauscher und der Kühlwasserpumpe. Dem Wärmetauscher ist weiterhin ein in seiner Drehzahl regelbares Gebläse zum Erzeugen eines Luftstroms durch den Wärmetauscher zugeordnet. Die Einrichtung beinhaltet weiterhin eine Steuereinrichtung, die in Abhängigkeit eines variablen Temperatur-Sollwertes des Kühlwassers sowohl die den Kühlwasserstrom erzeugende Kühlmittelpumpe als auch den Luftstrom durch den Wärmetauscher erzeugende Gebläse steuert. In die Ermittlung des variablen Temperatur-Sollwertes fließen dabei Betriebsgrößen des Verbrennungskraftmotors ein.

Die Aufgabe der Erfindung besteht darin, ein Verfahren zur Regelung eines Kühlkreislaufes für einen Verbrennungskraftmotor zu schaffen, bei dem die Leistungsaufnahme der Kühlmittelpumpe als auch des Gebläses bei Einhaltung einer optimalen Kühlmitteltemperatur geringgehalten wird.

Die Aufgabe wird durch die Merkmale des Patentanspruchs 1 gelöst. Vorteilhafte Weiterbildungen sind in den Unteransprüchen dargestellt.

Erfindungsgemäß erfolgt die Regelung der Drehzahl der Kühlmittelpumpe und der Drehzahl des Gebläses durch das Steuergerät über einen Vergleich der zeitlichen Wirkungsgrade von Kühlmittelpumpe und Gebläse für den am Kühlermodul übertragenen Wärmestrom.

Nach einer vorteilhaften Ausgestaltung der Erfindung wird dazu ein Wärmeübertragungskoeffizient für den am Kühlermodul übertragenen Wärmestrom ermittelt. Von diesem Wärmeübertragungskoeffizienten, der hauptsächlich von dem Wärmeübergangskoeffizienten des Wärmestroms vom Kühlmittel in das Material des Kühlermoduls und von dem Wärmeübergangskoeffizienten des Wärmestroms vom Kühlermodul in die durchströmende Luft abhängt, werden nun die partiellen Ableitungen nach dem erzeugten Kühlmittelstrom und nach dem erzeugten Luftstrom als Maß für den zeitlichen Wirkungsgrad der Kühlmittelpumpe und des Gebläses gebildet.

Eine bevorzugte Weiterbildung sieht dabei vor, daß die zeitlichen Wirkungsgrade der Kühlmittelpumpe und des Gebläses für den am Kühlermodul übertragenen Wärmestrom zu dem die Erzeugung des entsprechenden Kühlmittelstroms bzw. des entsprechenden Luftstroms notwendigen Energieeinsatz in Bezug gebracht werden und somit Vergleichswerte für die wirkungsgradabhängige Regelung der Kühlmittelpumpe und des Gebläses erhalten werden.

Für die Ermittlung der zeitlichen Wirkungsgrade ist in dem Steuergerät sowohl die aufzubringende Energie für die Kühlmittelpumpe in Abhängigkeit des damit erzeugten Kühlmittelstroms als auch die für einen bestimmten Luftstrom durch das Kühlermodul aufzubringende Energie in Abhängigkeit der Fahrgeschwindigkeit des Kraftfahrzeuges abgelegt.

Gemäß einer Weiterbildung der Erfindung wird ein Temperaturgrenzwert für das Kühlmittel festgelegt, der vorzugsweise das Ende der Warmlaufphase des Verbrennungskraftmotors kennzeichnet, wobei die Regelung der Kühlmittelpumpe und des Gebläses in Abhängigkeit des Vergleiches der zeitlichen Wirkungsgrade für den am Kühlermodul übertragenen Wärmestrom nur nach Erreichen dieses Temperaturgrenzwertes erfolgt. Unterhalb dieses Temperaturgrenzwertes wird nur von der Kühlmittelpumpe ein Kühlmittelstrom zur Einhaltung einer vorgegebenen Differenztemperatur des Kühlmittels zwischen dem Eintritt in den Verbrennungskraftmotor und seinem Austritt erzeugt.

Wenn der Kühlmittelkreislauf einen zweiten Strömungszweig, der nicht über das Kühlermodul geführt ist, aufweist, erfolgt die Einstellung der Kühlmitteltemperatur bis zum Erreichen des Temperatur-Sollwertes über die Zuschaltung dieses in seinem Querschnitt veränderbaren Strömungszweiges. Diese Zuschaltung wird vorzugsweise über ein temperaturabhängiges Ventil, z. B. einen Thermostaten realisiert. Bei Überschreitung des Temperatur-Sollwertes wird die Drehzahl der Kühlmittelpumpe und des Gebläses zur Einhaltung des Temperatur-Sollwertes über den Vergleich ihrer zeitlichen Wirkungsgrade in Abhängigkeit des Temperatur-Sollwertes geregelt.

Nachfolgend soll die Erfindung anhand eines Ausführungsbeispiels näher beschrieben werden. Die zugehörigen Zeichnungen zeigen
- Figur 1: eine schematische Darstellung eines Kühlmittelkreislaufes,
- Figur 2: ein Ablaufdiagramm für das gesamte Regelverfahren,
- Figur 3: ein Ablaufdiagramm für die Regelung in der Warmlaufphase des Verbrennungskraftmotors und
- Figur 4: ein Ablaufdiagramm für die Regelung der Betriebstemperatur.

Der in Figur 1 gezeigte Kühlmittelkreislauf für einen Verbrennungskraftmotor 1 eines Kraftfahrzeuges besteht aus mehreren Leitungszweigen a bis f, deren Öffnungsquerschnitte über ein temperaturabhängiges Ventil 6 (Thermostat) gesteuert werden. Die Umlaufrichtung des Kühlmittelstromes, der über die Kühlmittelpumpe 3 angetrieben wird, ist mit Hilfe von Pfeilen gekennzeichnet. Der Leitungszweig a ist zur Kühlung des aus dem Verbrennungskraftmotors 1 austretenden Kühlmittels über ein Kühlermodul 2 geführt. Durch das hinter dem Kühlermodul 2 angeordnete Gebläse 4 wird von außerhalb des Kraftfahrzeugs Luft angezogen. Beim Durchströmen des Kühlermoduls 2 findet ein Wärmeaustausch zwischen dem durch das Gebläse 4 einstellbaren Luftstrom *ṁ*_{*l*} und dem Kühlmittelstrom *ṁ*_{*w*} statt. Weiterhin ist ein Leitungszweig b vorgesehen, dessen Querschnitt zur Beeinflussung der Kühlmitteltemperatur vom temperaturabhängigen Ventil 6 steuerbar ist. Der Leitungszweig c weist einen Ausgleichsbehälter 7 auf und dient zur Druckregulierung im gesamten Kühlmittelkreislauf. In den zusätzlichen Leitungszweigen d bis f sind ein Wärmetauscher 8 für die Innenraumheizung des Kraftfahrzeuges und jeweils ein Kühler 9 und 10 zur Kühlung des Motoröls und des Getriebeöls angeordnet. Diese Leitungszweige d bis f sind fakultativ vorgesehen. Die entsprechenden Kühl- bzw. Heizfunktionen können auch auf anderem Wege gelöst werden.

Weiterhin beinhaltet der Kühlmittelkreislauf ein Steuergerät 5, beispielsweise das Steuergerät des Verbrennungskraftmotors, das als Eingangssignal das Ausgangssignal Sₛₑₙ eines die Kühlmitteltemperatur ϑ_{w,ist} am Motoraustritt erfassenden Temperatursensors 11 erhält und über die Ausgangssignale Sₚᵤₘₚ, S_{luft} und Sₜₕₑᵣₘ sowohl die Drehzahl der Kühlmittelpumpe 3 und des Gebläses 4 als auch das temperaturabhängige Ventil 6 steuert.

Im Weiteren soll das vom Steuergerät 5 durchzuführende Regelverfahren des Kühlmittelkreislaufes näher beschrieben werden. Die Figuren 2 bis 4 zeigen zur Erläuterung Ablaufdiagramme dieses Regelverfahrens.

Wie in Figur 2 verdeutlicht, werden im erfindungsgemäßen Verfahren drei Fälle unterschieden; der Warm lauf V1 des Verbrennungskraftmotors, der Fahrbetrieb V2 bei Betriebstemperatur des Kühlmittels und der Nachlauf V3. Im ersten Verfahrensschritt A1 wird überprüft, ob der Verbrennungskraftmotor 1 gestartet wurde., ist dies der Fall, erfolgt ein Vergleich der Kühlmitteltemperatur ϑ_{w,ist} (Ausgangssignal Sₛₑₙ des Temperatursensors 11) am Motoraustritt mit einem die Beendigung der Warmlaufphase V1 kennzeichnenden Temperaturgrenzwert ϑ_{w,warml.} Bei einer Kühlmitteltemperatur ϑ_{w,ist} unterhalb dieses Temperaturgrenzwertes wird auf Warm lauf V1 erkannt. Hat die Kühlmitteltemperatur ϑ_{w,ist} den Temperaturgrenzwert ϑ_{w,warml} erreicht, wird der Kühlmittelkreislauf nach dem Algorithmus für den Fahrbetrieb V2 bei Betriebstemperatur gesteuert.

Ist der Verbrennungskraftmotor 1 nicht gestartet, wird überprüft, ob die Kühlmitteltemperatur ϑ_{w,ist} einen Temperaturgrenzwert ϑ_{w,nach} überschreitet, d. h. der Verbrennungskraftmotor 1 muß weiter gekühlt werden. In diesem Fall erfolgt die Regelung des Kühlmittelkreislaufs mit einem Algorithmus für den Nachlauf V3. Liegt die Kühlmitteltemperatur ϑ_{w,ist} unterhalb des Temperaturgrenzwertes ϑ_{w,nachl} stoppt die Regelung bis zum erneuten Starten des Verbrennungskraftmotors 1.

In der Warmlaufphase V1, deren Ablauf in Figur 3 dargestellt ist, erfolgt in einem ersten Verfahrensschritt der Vergleich der Kühlmitteltemperatur ϑ_{w,ist} am Motoraustritt mit einer Kühlmittelanfangstemperatur ϑ_{w,start}. Wenn die Kühlmitteltemperatur unterhalb des Kühlmittelanfangswertes ϑ_{w,start} liegt, startet die Kühlmittelpumpe 3 mit einer Verzögerung der Zeitdauer tₛₜₐᵣₜ, um den Wärmestrom von Bauteilen des Verbrennungskraftmotors 1 in das Kühlmittel so gering wie möglich zu halten und damit ein schnelleres Aufheizen der Bauteile zu erreichen. Nach Ablauf der Zeitdauer tₛₜₐᵣₜ oder dem Erreichen des Temperaturanfangswertes ϑ_{w,start} wird der durch die Kühlmittelpumpe 3 erzeugte Kühlmittelstrom *ṁ*_{*w*} kontinuierlich vergrößert, bis erstmalig der minimale Kühlmittelstrom *ṁ*_{*w*}_{,min} für die Einhaltung des Differenztemperatur-Sollwertes Δϑ_{w,Mot,soll} zwischen Motorein- und austritt erreicht ist. Aus dem minimalen Kühlmittelstrom *ṁ*_{*w*}_{,min} wird im Steuergerät 5 das Ansteuersignal S_{pump,min} für die Kühlmittelpumpe 3 berechnet. Ab dem erstmaligen Erreichen des minimalen Kühlmittelstroms *ṁ*_{*w*}_{,min} wird die Kühlmittelpumpe 3 auf die Einhaltung des Differenztemperatur-Sollwertes Δϑ_{w,Mot,soll} des Kühlmittels mit einem Ansteuersignal S_{pump,warml} geregelt. Der für die Regelung notwendige Differenztemperatur-lstwert Δϑ_{w,Mot,ist} ergibt sich aus dem Wärmestrom *Q̇*_{*Mot*} vom Verbrennungskraftmotor in das Kühlmittel, der sich wiederum aus dem momentanen Kühlmittelstrom *ṁ*_{*w*}, der momentanen Motorlast L_{Mot} und der Motordrehzahl n errechnet. Vorzugsweise ist der Wärmestrom *Q̇*_{*Mot*} als Kennfeld im Steuergerät 5 für den speziellen Verbrennungskraftmotor 1 abgelegt.

Nach dem Erreichen des minimalen Kühlmittelstroms *ṁ*_{*w*}_{,min} sollte das Reagieren der Kühlmittelpumpe 3 auf kurzfristige Motorlast- und Drehzahländerungen verhindert werden. Da aufgrund der thermischen Trägheit des Verbrennungskraftmotors 1 kurzzeitige Änderungen der Motorlast L_{Mot} und der Motordrehzahl n für den Wärmestrom *Q̇*_{*Mot*} in das Kühlmittel keine Rolle spielen, würde das Mitführen der Drehzahl der Kühlmittelpumpe 3 einen unnötigen Energieverbrauch darstellen. Das Ansteuersignal Sₚᵤₘₚ für die Kühlmittelpumpe wird daher mit einem dynamischen Übertragungsverhalten belegt, dessen Zeitkonstanten T_{stg} so gewählt sind, daß das Zeitverhalten der Kühlmittelpumpe etwa dem Verhalten des Wärmestroms *Q̇*_{*Mot*} vom Verbrennungskraftmotor in das Kühlmittel entspricht.

Während der Warmlaufphase V1 wird das Gebläse 4 nicht angesteuert, d. h. es wird neben dem durch den Staudruck aus der Fahrzeugbewegung erzeugten Luftstrom kein weiterer Luftstrom *ṁ*_{*l*} durch das Kühlermodul 2 erzeugt. Die Warmlaufphase V1 ist beendet, wenn erstmalig die momentane Kühlmitteltemperatur ϑ_{w,ist} den Temperaturgrenzwert ϑ_{w,warml} erreicht.

Beim Erreichen des Temperaturgrenzwertes ϑ_{w,warml} (Figur 4) findet neben der Regelung in Abhängigkeit des Differenztemperatur-Sollwertes -Sollwertes Δϑ_{w,Mot,soll} auch eine Regelung der Kühlmitteltemperatur in Abhängigkeit eines Temperatur-Sollwertes ϑ_{w,soll} nach dem Algorithmus für den Fahrbetrieb V2 bei Betriebstemperatur statt. Hierfür wird zunächst der Temperatur-Sollwert ϑ_{w,soll} errechnet. Dazu liegt im Steuergerät 5 ein Kennfeld vor, in dem der optimale Temperatur-Sollwert ϑ_{w,soll} für die vorgegebene Motortemperatur bei variabler Motorlast L_{Mot}, Motordrehzahl n und Kühlmittelstrom *ṁ*_{*w*} abgelegt ist. Aus diesem variablen Temperatur-Sollwert ϑ_{w,soll} am Motoraustritt, dem Kühlmittelstrom *ṁ*_{*w*} und dem Wärmestrom *Q̇*_{*Mot*} vom Verbrennungskraftmotor 1 in das Kühlmittel ergibt sich die Regeltemperatur ϑ_{w,therm} für das temperaturabhängige Ventil 6, aus der das Ansteuersignal Sₜₕₑᵣₘ für das temperaturabhängige Ventil 6 ermittelt wird. Wie auch in einem herkömmlichen Kühlkreislauf regelt das Ventil 6 über die Kühlmittelströmungsverhältnisse zwischen dem über das Kühlermodul 2 geführten Leitungszweig a und dem Leitungszweig b die Kühlmitteltemperatur ϑ_{w,ist}.

Aus der Berechnung des minimalen Kühlmittelstromes *ṁ*_{*w*}_{,min} ergibt sich die erforderliche Mindestdrehzahl der Kühlmittelpumpe 3 und damit das optimale Ansteuersignal S_{pump, min}.

Überschreitet die momentane Kühlmitteltemperatur ϑ_{w,ist} den Temperatursollwert ϑ_{w,soll} am Motoraustritt um einen Differenzwert Δϑ_{w,heiß}, so wird entweder die Drehzahl der Kühlmittelpumpe 3 und damit der Kühlmittelstrom *ṁ*_{*w*} oder die Drehzahl des Gebläses 4 und damit der Luftstrom *ṁ*_{*l*} gesteigert. Ob es energetisch sinnvoller ist, die Drehzahl der Kühlmittelpumpe 3 oder des Gebläses 4 zu verändern, wird einem zeitlichen Vergleich ihrer Wirkungsgrade für die Wärmeabfuhr am Kühlermodul 2 entnommen. Die Wärmeabfuhr bzw. der Wärmestrom *Q̇*_{*w,k*} am Kühlermodul 2 hängt vom Wärmedurchgangskoeffizienten k ab, der sich aus den Wärmeübergangskoeffizienten Kühlmittel-Kühlermodul und Kühlermodul-Luft ergibt und nach der Formel:$\text{k} \text{=} \frac{\text{1}}{{\text{A}}_{\text{k}}} \text{·} \frac{\text{(} {{\text{m}}^{̇}}_{\text{l}} \text{.} {{\text{m}}^{̇}}_{\text{w}} {\text{)}}^{\text{0,8}}}{{\text{a}}_{\text{k}} \text{·} {{\text{m}}^{̇}}_{\text{w}} {}^{\text{0,8}} \text{+} {\text{b}}_{\text{k}} \text{·} {{\text{m}}^{̇}}_{\text{l}} {}^{\text{0,8}} \text{+} {\text{c}}_{\text{k}} \text{(} {{\text{m}}^{̇}}_{\text{l}} \text{·} {{\text{m}}^{̇}}_{\text{w}} {\text{)}}^{\text{0,8}}}$ berechnet wird, wobei Aₖ die Fläche am Kühlermodul 2 und aₖ, bₖ und cₖ Konstanten für die Berechnung des Wärmedurchgangskoeffizienten sind.

Um die Effektivität der Veränderung des Luftstroms *ṁ*_{*l*} und des Kühlmittelstroms *ṁ*_{*w*} zu beurteilen werden die partiellen Ableitungen gebildet:

Für jeden Betriebspunkt des Kühlermoduls ergibt sich damit die Größe der Wärmeabfuhrsteigerung pro Masseneinheit der beteiligten Stoffe. Setzt man diese Werte jetzt im Bezug zum Energieeinsatz P_{L}, P_{wapu,} den man für die Bereitstellung des Kühlmittelstroms bzw. Luftstroms benötigt, erhält man einen Vergleichswert K_{η} zur Beurteilung der günstigsten Betriebspunktänderung.$\text{K} \text{η =} \frac{\text{η} {\text{}}_{\text{k,l} \text{·} \frac{\text{1}}{{\text{P}}_{\text{L}}}}}{{\text{η}}_{\text{K,wapu}} \text{.} \frac{\text{1}}{{\text{P}}_{\text{wapu}}}}$

Ist der Vergleichswert K_{η} > 1 ist es Wirkungsgrad günstiger den Luftstrom *ṁ*_{*l*} zu steigern. Für K_{η} < 1 sollte der Kühlmittelstrom *ṁ*_{*w*} erhöht werden.

Wenn der Kühlmittelkreislauf, wie in Figur 1 gezeigt, über einen Kühler 9 gleichzeitig zur Kühlung des Motoröls verwendet wird, kann mit einem nicht dargestellten Sensor die momentane Öltemperatur ϑ_{Öl} überwacht werden. Überschreitet die momentane Öltemperatur ϑ_{Öl} einen Grenztemperaturwert ϑ_{Öl,grenz} so wird schrittweise die Kühlmitteltemperatur ϑ_{w,ist} gesenkt, bis die Öltemperatur ϑ_{Öl} wieder unter diesen Grenztemperaturwert sinkt. Danach wird wieder die für die gewählte Motortemperatur benötigte Kühlmitteltemperatur eingestellt.

Das dynamische Verhalten der Regelung bei kurzzeitigen Veränderungen der Motorlast L_{Mot} und der Motordrehzahl n ist für die Einhaltung des Differenztemperatur-Sollwertes Δϑ_{w,Mot,soll} und des Temperatur-Sollwertes ϑ_{w,soll} unterschiedlich. Die Regelung nach dem Differenztemperatur-Sollwert Δϑ_{w,Mot,soll} entspricht in ihrer Dynamik der des Warmlaufs V1. Die Regelung nach dem Temperatur-Sollwert ϑ_{w,soll} mittels Variation des Ventilstroms Sₜₕₑᵣₘ sowie der Drehzahlen von Kühlmittelpumpe 3 und Gebläse 4 muß schneller erfolgen. Bei der Auslegung muß ein Kompromiß gefunden werden zwischen einem energetischen Optimum und der Temperaturkonstanz der Bauteile des Verbrennungskraftmotors 1. Für die Energiebetrachtung ist es sinnvoll, kurzzeitige Temperaturänderungen der Bauteile, wie sie zum Beispiel beim Überholvorgang entstehen, zuzulassen. Optimiert man in Richtung Temperaturkonstanz der Bauteile des Verbrennungskraftmotors, so kann man durch die Reaktion auf Veränderungen der Motorlast eine Vorsteuerung gegenüber der Veränderung der Kühlmitteltemperatur ϑ_{w,ist} bzw. des Wärmestroms *Q̇*_{*Mot*} in das Kühlmittel erreichen. Wird ein Motorbetriebspunkt eingestellt, der einen erhöhten Wärmestrom *Q̇*_{*Mot*} in das Kühlmittel zur Folge hätte, so kann man durch Steuerung des temperaturabhängigen Ventils 6 kälteres Kühlmittel in den Verbrennungskraftmotor pumpen, was einen höheren Wärmestrom *Q̇*_{*Mot*} in das Kühlmittel und damit geringere Bauteiltemperaturschwankungen zur Folge hätte. Weiterhin kann im Vorgriff der Kühlmittelstrom *ṁ*_{*w*} oder der Luftstrom *ṁ*_{*l*} erhöht werden. Dies empfiehlt sich insbesondere, wenn das Ventil 6 aufgrund seiner Bauart nicht in der Lage ist, schnellen Änderungen zu folgen.

### BEZUGSZEICHENLISTE

- 1: Verbrennungskraftmotor
- 2: Kühlermodul
- 3: Kühlmittelpumpe
- 4: Gebläse
- 5: Steuergerät
- 6: temperaturabhängiges Ventil
- 7: Ausgleichsbehälter
- 8: Wärmetauscher
- 9: Kühler
- 10: Kühler
- 11: Temperatursensor
- a - f: Leitungszweige
- *ṁ*_{*w*}_{,} min: minimaler Kühlmittelstrom
- *ṁ*_{*w*}: Kühlmittelstrom
- *ṁ*_{_{*l*}}: Luftstrom
- ϑ_{w,warml}: Temperaturgrenzwert für den Warm lauf
- Δϑ_{w,Mot,ist}: Differenztemperatur-lstwert
- Δϑ_{w,Mot,soll}: Differenztemperatur-Sollwert
- ϑ_{w,soll}: Temperatursollwert
- ϑ_{w,nach}: Temperaturgrenzwert für den Nachlauf
- tₛₜₐᵣₜ: Zeitdauer der Verzögerung
- ϑ_{w,start}: Temperaturanfangswert
- ϑ_{w,therm}: Regeltemperatur des temperaturabhängigen Ventils
- Δϑ_{w,heiß}: Differenzwert
- ϑ_{w,ist}: momentane Temperatur des Kühlmittels am Motoraustritt
- L_{Mot}: Motorlast
- n: Motordrehzahl

### BEZUGSZEICHENLISTE

- *Q̇*_{*w,k*}: Wärmestrom am Kühlermodul
- *Q̇*_{*Mot*}: Wärmestrom
- V1: Warmlauf
- V2: Fahrbetrieb bei Betriebstemperatur
- V3: Nachlauf
- Sₛₑₙ: Ausgangssignal des Temperatursensors
- Sₚᵤₘₚ: Ansteuersignal für den Kühlmittelstrom
- S_{pump,min}: Ansteuersignal für den minimalen Kühlmittelstrom
- S_{pump,warml}: Ansteuersignal für den Kühlmittelstrom in der Warmlaufphase
- Sₜₕₑᵣₘ: Ansteuersignal für das Ventil
- S_{luft}: Ansteuersignal für das Gebläse
- T_{stg}: Zeitkonstante
- ϑ_{Öl}: Öltemperatur
- ϑ_{Öl,Grenz}: Grenztemperaturwert
- A₁: Verfahrensschritt
- k: Wärmedurchgangskoeffizient
- Aₖ: Fläche am Kühlermodul
- a_{k,} b_{k,} cₖ: Konstanten
- P_{L}: Energieeinsatz für das Gebläse
- P_{wapu}: Energieeinsatz für die Kühlmittelpumpe
- K_{η}: Vergleichswert
- η_{k,wapu}: Wrkungsgrad der Kühlmittelpumpe
- η_{k,l}: Wirkungsgrad des Gebläses

## Patentansprüche

1. Verfahren zur Regelung eines Kühlkreislaufes eines Verbrennungskraftmotors, insbesondere eines Kraftfahrzeuges, mit mindestens einer Kühlmittelpumpe zur Einstellung eines Kühlmittelstromes, einem Kühlermodul, in dem ein Wärmeaustausch zwischen einem mittels eines Gebläses einstellbaren Luftstromes und dem Kühlmittel erfolgt und einem Steuergerät, das die Drehzahl der Kühlmittelpumpe und die Drehzahl des Gebläses mindestens in Abhängigkeit eines Temperatur-Sollwertes des Kühlmittels regelt, **dadurch gekennzeichnet,** daß die Regelung der Drehzahl der Kühlmittelpumpe (3) und der Drehzahl des Gebläses (4) außerdem über einen Vergleich der zeitlichen Wirkungsgrade (η_{k,wapu,}η_{k,l}) der Kühlmittelpumpe (3) und des Gebläses (4) für den am Kühlermodul (2) übertragenen Wärmestrom (*Q̇*_{*k*}) erfolgt.

2. Verfahren nach Anspruch 1, dadurch gekennzeichnet, daß der Wärmedurchgangskoeffizient (k) für den übertragenen Wärmestrom (*Q̇*_{*k*}) am Kühlermodul (2) ermittelt wird und von diesem Wärmedurchgangskoeffizienten (k) die partiellen Ableitungen nach dem von der Kühlmittelpumpe erzeugten Kühlmittelstrom (*ṁ*_{*w*}) und nach dem von dem Gebläse erzeugten Luftstrom (*ṁ*_{*l*}) als Maß für den zeitlichen Wirkungsgrad (η_{k,wapu,}η_{k,l}) gebildet werden.

3. Verfahren nach Anspruch 2, dadurch gekennzeichnet, daß die zeitlichen Wirkungsgrade (η_{k,wapu,}η_{k,l}) der Kühlmittelpumpe (3) und des Gebläses (4) für den am Kühlermodul (2) übertragenen Wärmestrom (*Q̇*_{*k*}) zu dem für die Erzeugung des entsprechenden Kühlmittelstroms (*ṁ*_{*w*}) und des entsprechenden Luftstroms (*ṁ*_{*l*}) notwendigen Energieeinsatz (P_{wapu,} P_{L}) in Bezug gebracht werden und somit Vergleichswerte (k_{η,wapu},k_{η,l}) für die wirkungsgradabhängige Regelung der Kühlmittelpumpe und des Gebläses erhalten werden.

4. Verfahren nach Anspruch 3, dadurch gekennzeichnet, daß die für die Kühlmittelpumpe (3) aufzubringende Energie (P_{wapu}) in Abhängigkeit des zu erzeugenden Kühlmittelstroms (*ṁ*_{*w*}) in dem Steuergerät (5) abgelegt ist.

5. Verfahren nach Anspruch 3 oder 4, zur Regelung eines Kühlkreislaufs eines Kraftfahrzeugs, dadurch gekennzeichnet, daß die für die Ansteuerung des Gebläses (4) aufzubringende Energie (P_{L}) in Abhängigkeit des zu erzeugenden Luftstroms (*ṁ*_{*l*}) und der Fahrgeschwindigkeit des Kraftfahrzeuges in einem Steuergerät abgelegt ist.

6. Verfahren nach einem der Ansprüche 1 bis 5, dadurch gekennzeichnet, daß die Regelung der Kühlmittelpumpe (3) und des Gebläses (4) in Abhängigkeit eines Vergleichs der zeitlichen Wirkungsgrade (η_{k,wapu,}η_{k,l}) für den am Kühlermodul (2) übertragenen Wärmestrom (*Q̇*_{*k*}) nur nach Erreichen eines Temperaturgrenzwertes (ϑ_{w,warml}) für das Kühlmittel erfolgt.

7. Verfahren nach Anspruch 6, dadurch gekennzeichnet, daß der Temperaturgrenzwert (ϑ_{w,warml}) das Ende einer Warmlaufphase nach dem Start des Verbrennungskraftmotors (1) kennzeichnet.

8. Verfahren nach Anspruch 6 oder 7, dadurch gekennzeichnet, daß unterhalb des Temperaturgrenzwertes (ϑ_{w,warml}) der durch die Kühlmittelpumpe (3) erzeugte Kühlmittelstrom (*ṁ*_{*w*}) zur Einhaltung einer Differenztemperatur (Δϑ_{w,Mot,soll}) des Kühlmittels zwischen dem Eintritt und dem Austritt des Verbrennungskraftmotors geregelt wird, jedoch kein Luftstrom (*ṁ*_{*l*}) vom Gebläse (4) erzeugt wird.

9. Verfahren nach einem der Ansprüche 1 bis 8, dadurch gekennzeichnet, daß die Einstellung der Kühlmitteltemperatur (ϑ_{w,ist}) bis zum Erreichen des Temperatur-Sollwertes (ϑ_{w,soll}) durch die Zuschaltung eines durch ein temperaturabhängiges Ventil (6) in seinem Durchmesser veränderbaren zweiten Strömungszweig, der nicht über das Kühlermodul (2) geführt ist, erfolgt und bei Überschreitung des Temperatur-Sollwertes (ϑ_{w,soll}) die Drehzahl der Kühlmittelpumpe oder des Gebläses über den Vergleich des zeitlichen Wirkungsgrad (η_{k,wapu,}η_{k,l}) in Abhängigkeit des Temperatur-Sollwertes (ϑ_{w,soll}) geregelt wird.

## Claims

1. Method for controlling a cooling circuit of an internal combustion engine, in particular of a motor vehicle, having at least one cooling medium pump for the purpose of adjusting a cooling medium flow, having a cooler module in which heat is exchanged between an airflow which can be adjusted by means of a fan, and the cooling medium and further having a control device which regulates the rotational speed of the cooling medium pump and the rotational speed of the fan at least in dependence upon a desired temperature value of the cooling medium, characterised in that the rotational speed of the cooling medium pump (3) and the rotational speed of the fan (4) is in addition regulated by way of a comparison of the levels of efficiency with respect to time (η_{k,wapu,}η_{k,l}) of the cooling medium pump (3) and of the fan (4) for the heat flow (Q̇ₖ) transmitted at the cooler module (2).

2. Method according to claim 1, characterised in that the heat transition coefficient (k) for the transmitted heat flow (Q̇ₖ) is ascertained at the cooler module (2) and from this heat transition coefficient (k) are formed the partial derivatives according to the cooling medium flow (ṁ_{w}) produced by the cooling medium pump and according to the air flow (ṁₗ) produced by the fan as a measurement for the level of efficiency with respect to time (η_{k,wapu,}η_{k,l}).

3. Method according to claim 2, characterised in that the levels of efficiency with respect to time (η_{k,wapu,}η_{k,l}) of the cooling medium pump (3) and of the fan (4) for the heat flow (Q̇ₖ) transmitted at the cooler module (2) are taken into consideration with respect to the amount of energy (P_{wapu,}P_{L}) necessary to produce the corresponding cooling medium (ṁ_{w}) and the corresponding air flow (ṁₗ) and thus comparative values (k_{η,wapu},k_{η,l}) are obtained for the purpose of controlling the cooling medium pump and the fan in dependence upon the level of efficiency.

4. Method according to claim 3, characterised in that the energy (P_{wapu}) to be provided for the cooling medium pump (3) is stored in the control device (5) in dependence upon the cooling medium flow to be produced (ṁ_{w}).

5. Method according to claim 3 or 4 for controlling a cooling circuit of a motor vehicle, characterised in that the energy (P_{L}) which is to be provided for the process of controlling the fan (4) is stored in a control device in dependence upon the air flow (ṁₗ) to be produced and of the travel velocity of the motor vehicle.

6. Method according to any one of claims 1 to 5, characterised in that the cooling medium pump (3) and the fan (4) are controlled as a function of a comparison of the level of efficiency with respect to time (η_{k,wapu,}η_{k,l}) for the heat flow (Q̇ₖ) transmitted at the cooler module (1) only after a temperature limit value (θ_{w,warml}) for the cooling medium is achieved.

7. Method according to claim 6, characterised in that the temperature limit value (θ_{w,wrml}) characterises the end of a warm running period after the start-up of the internal combustion engine (1).

8. Method according to claim 6 or 7, characterised in that below the temperature limit value (θ_{w,warml}) the cooling medium flow (ṁ_{w}) produced by the cooling medium pump (3) for the purpose of maintaining a differential temperature (Δθ_{w,Mot,soll}) of the cooling medium between the inlet and the outlet of the internal combustion engine is regulated but no air flow (*ṁ*_{*l*}) is produced by the fan (4).

9. Method according to any one of claims 1 to 8 characterised in that the cooling medium temperature (θ_{w,ist}) is adjusted until the desired temperature value (θw,soll) is achieved by switching in a second flow branch whose diameter can be changed by virtue of a temperature-dependent valve (6), which flow branch is not routed via the cooler module (2), and upon the desired temperature value (θ_{w,soll}) being exceeded the rotational speed of the cooling medium pump or of the fan is regulated by way of comparing the level of efficiency (η_{k,wapu,}η_{k,l}) with respect to time in dependence upon the desired temperature value (θ_{w,soll}).

## Revendications

1. Procédé de réglage d'un circuit de refroidissement d'un moteur à combustion interne, en particulier d'un véhicule automobile, comprenant au moins une pompe d'agent de refroidissement pour établir un flux d'agent de refroidissement, un module de refroidissement dans lequel a lieu un échange de chaleur entre un flux d'air réglable par un ventilateur et l'agent de refroidissement, ainsi qu'un appareil de commande qui règle la vitesse de la pompe d'agent de refroidissement et la vitesse du ventilateur au moins en fonction d'une valeur de consigne de température de l'agent de refroidissement, caractérisé en ce que le réglage de la vitesse de la pompe (3) d'agent de refroidissement et de la vitesse du ventilateur (4) a lieu par ailleurs par l'intermédiaire d'une comparaison des rendements dans le temps (η_{k,wapu,}η_{k,l}) de la pompe d'agent de refroidissement (3) et du ventilateur (4) en ce qui concerne le flux de chaleur (*Q̇*_{*k*}) transmis au module de refroidissement (2) .

2. Procédé selon la revendication 1, caractérisé en ce que le coefficient (k) de transmission de chaleur du flux transmis de chaleur (*Q̇*_{*k*}) est déterminé sur le module de refroidissement (2) et les dérivées partielles de ce coefficient de transmission de chaleur (k) sont formées en fonction du flux d'agent de refroidissement (*ṁ*_{*w*}) généré par la pompe d'agent de refroidissement et en fonction du flux d'air (*ṁ*_{*l*}) généré par le ventilateur pour servir de mesure du rendement dans le temps (η_{k,wapu,} η_{k,l}).

3. Procédé selon la revendication 2, caractérisé en ce que les rendements dans le temps (η_{k,wapu,} η_{k,l}) de la pompe (3) d'agent de refroidissement et du ventilateur (4) en ce qui concerne le flux de chaleur (*Q̇*_{*k*}) transmis au module de refroidissement (2) sont mis en rapport avec la consommation d'énergie (P_{wapu}, P_{L}) nécessaire à la génération du flux correspondant d'agent de refroidissement (*ṁ*_{*w*}) et du flux d'air correspondant (*ṁ*_{*l*}) et les valeurs de comparaison (k_{η,wapu,} k_{ηl}) sont ainsi obtenues pour le réglage de la pompe d'agent de refroidissement et du ventilateur en fonction du rendement.

4. Procédé selon la revendication 3, caractérisé en ce que l'énergie (P_{wapu}) devant être fournie à la pompe d'agent de refroidissement (3) est calculée dans l'appareil de commande (5) en fonction du flux d'agent de refroidissement (*ṁ*_{*w*}) qui doit être généré.

5. Procédé selon la revendication 3 ou 4 pour le réglage d'un circuit de refroidissement d'un véhicule automobile, caractérisé en ce que l'énergie (P_{L}) devant être fournie pour la commande du ventilateur (4) est calculée dans un appareil de commande en fonction du flux d'air (*ṁ*_{*l*}) devant être généré et de la vitesse de marche du véhicule automobile.

6. Procédé selon l'une des revendications 1 à 5, caractérisé en ce que le réglage de la pompe d'agent de refroidissement (3) et du ventilateur (4) n'a lieu, en fonction d'une comparaison des rendements dans le temps (η_{k,wapu,}η_{k,l}) en ce qui concerne le flux de chaleur (*Q̇*_{*k*}) transmis au module de refroidissement (2), qu'après qu'un seuil de température (ϑ_{w,échauff}) de l'agent de refroidissement a été atteint.

7. Procédé selon la revendication 6, caractérisé en ce que le seuil de température (ϑ_{w,échauff}) caractérise la fin d'une phase d'échauffement après le démarrage du moteur à combustion interne (1).

8. Procédé selon la revendication 6 ou 7, caractérisé en ce que, au-dessous du seuil de température (ϑ_{w,} _{échauff}), le flux d'agent de refroidissement (*ṁ*_{*w*}) généré par la pompe d'agent de refroidissement (3) est réglé pour l'obtention d'une différence de température (Δϑ_{w,Mot,cons}) de l'agent de refroidissement entre l'entrée et la sortie du moteur à combustion interne, mais aucun flux d'air (*ṁ*_{*l*}) n'est généré par le ventilateur (4).

9. Procédé selon l'une des revendications 1 à 8, caractérisé en ce que le réglage de la température de l'agent de refroidissement (ϑ_{w,réelle}) a lieu, jusqu'à ce que la valeur de consigne de température (ϑ_{w,cons}) soit atteinte, par le raccordement d'un deuxième embranchement de circulation, dont le diamètre est modifiable par une soupape (6) assujettie à la température et qui ne passe pas par le module de refroidissement (2) et, lors d'un dépassement de la valeur de consigne de température (ϑ _{w,cons}), la vitesse de la pompe d'agent de refroidissement ou du ventilateur est réglée par l'intermédiaire de la comparaison du rendement dans le temps (η_{k,wapu,}η_{k,l}) en fonction de la valeur de consigne de température (ϑ_{w,cons}).
